# EUROPÄISCHE PATENTSCHRIFT

(11) **EP 1 116 191 B1**
(45) Veröffentlichungstag und Bekanntmachung des Hinweises auf die Patenterteilung: **14.08.2002**
(21) Anmeldenummer: 99969520.8
(22) Anmeldetag: 06.09.1999
(51) Int. Cl.: G07C 9/00

(54) **VERFAHREN UND VORRICHTUNG ZUM PRÜFEN DER ZUGANGSBERECHTIGUNG ZU EINEM SYSTEM**
METHOD AND DEVICE FOR VERIFYING THE AUTHORIZATION TO LOG ONTO A SYSTEM
PROCEDE ET DISPOSITIF POUR VERIFIER L'AUTORISATION D'ACCES A UN SYSTEME

(30) Priorität: 22.09.1998 DE 19843440
(43) Veröffentlichungstag der Anmeldung: 18.07.2001
(73) Patentinhaber: SIEMENS AKTIENGESELLSCHAFT, 80333 München (DE)
(72) Erfinder: BROMBA, Manfred, D-81379 München (DE); RAAF, Bernhard, D-81475 München (DE)
(86) Internationale Anmeldenummer: DE9902828
(87) Internationale Veröffentlichungsnummer: WO0017823

(56) Entgegenhaltungen:
- EP-A- 0 863 491
- WO-A-98/11750
- US-A- 5 613 012
- US-A- 5 712 912

## Beschreibung

Die vorliegende Erfindung betrifft ein Verfahren und eine Vorrichtung zum Prüfen einer Zugangsberechtigung zu einem System.

Ein solches System kann beispielsweise ein Mobiltelefon sein.

Bei Mobiltelefonen ist es üblich, einen sogenannten PIN-Code als Zugangsberechtigung zu verwenden. Dabei muß der Benutzer, um telefonieren zu können, einen bestimmten, nur ihm bekannten PIN-Code eingeben. Das Mobiltelefon prüft diesen PIN-Code und gibt bei einer positiven Prüfung das Mobiltelefon zum Telefonieren frei.

Ferner sind in letzter Zeit biometrische Identifikationsverfahren entwickelt worden, bei denen biologische Merkmale eines Benutzers zur Authentifikation verwendet werden (WO-A-9811750). Eine derartige biometrische Identifikation ist eine nicht einfache, aber komfortable und oft sehr sichere Methode, die Zuordnung und den Zugang einer bestimmten Person zu einem Dienst, einer Sache oder einem Ort zu gewährleisten. Dabei weist die biometrische Identifikation gegenüber dem PIN-Code den Vorteil auf, daß sie nicht vergessen werden kann und das oder die biometrischen Merkmale nur sehr aufwendig oder überhaupt nicht kopierbar sind. Denn während der PIN-Code reine Software ist, gibt es bei biometrischen Merkmalen immer eine mehr oder weniger eindeutige Zuordnung zur Hardware, d. h. zum Körper des berechtigten Benutzers. Da der PIN-Code mit einer Ziffern- oder Texteingabe verbunden ist, die in der Regel eine Reihe von Tastendrücken erfordern, führt dies immer zu einer Komforteinbuße und damit unter Umständen zur Umgehung der Sicherheitsmaßnahmen. Beispielsweise kann bei manchen Mobilfunkdiensten der Benutzer den PIN-Code auf sein eigenes Risiko ganz abschalten. Alle Mobilfunkdienste verzichten auf eine Bestätigung jedes einzelnen Telefongesprächs durch den PIN-Code. Dies führt dazu, daß ein Mobiltelefon im eingeschalteten Zustand von beliebigen Dritten und damit auch von unberechtigten Personen auf Kosten des Besitzers des Mobiltelefons genutzt werden kann. Moderne Mobiltelefone versuchen immer mehr, die Zifferneingabe von Telefonnummern auf Notfälle zu beschränken. Man ist sogar bestrebt, für einige Anwendungen bei Mobiltelefonen ganz ohne Tastatur auszukommen. In diesem Fall ist eine unverwechselbare biometrische Identifikation, wenn sie mit niedrigem Aufwand machbar ist, sehr vorteilhaft.

Bei den derzeitigen Mobiltelefonen ergibt sich jedoch das Problem, daß diese aus Gründen der Standardkonformität aufgrund des GSM-Standards eine Speicherung eines PIN-Codes auf der SIM-Karte erfordern. Dieser PIN-Code darf gemäß dem GSM-Standard nicht zusätzlich im Mobiltelefon selbst gespeichert sein. Daraus ergibt sich das Problem, daß der PIN-Code nicht durch eine biometrische Identifikation ersetzt werden kann, ohne den GSM-Standard zu ändern.

Eine weitere Anwendung für eine biometrische Identifikation sind beispielsweise Computer, die über ein Netzwerk, wie beispielsweise das Internet, mit externen Diensten kommunizieren. Bei einer derartigen Kommunikation, beispielsweise mit Geldinstituten, ist auch eine sichere Authentifikation erforderlich. Auch hier wurden bisher PIN-Codes verwendet.

Es ist demnach die Aufgabe der vorliegenden Erfindung, ein Verfahren und eine Vorrichtung zu schaffen, bei denen die Authentifikation über biologische Merkmale des Benutzers erfolgt, wobei das Verfahren bzw. die Vorrichtung in Verbindung mit Systemen verwendbar sind, die einen herkömmlichen, in einem für den Benutzer unzugänglichen Teil des Systems gespeicherten Zugangsberechtigungscode erfordern.

Diese Aufgabe wird erfindungsgemäß durch ein Verfahren mit den Merkmalen des Anspruchs 1 bzw. durch eine Vorrichtung mit den Merkmalen des Anspruchs 9 gelöst.

Im einzelnen ist das erfindungsgemäße Verfahren zum Prüfen einer Zugangsberechtigung zu einem System dadurch gekennzeichnet, daß dem System im voraus ein modifizierter Code, der sich von dem in einem für den Benutzer unzugänglichen Teil des Systems gespeicherten Zugangsberechtigungscodes unterscheidet, gespeichert wird, das biologische Merkmale eines Benutzers erfaßt und mit in dem System gespeicherten Merkmalen verglichen werden und daß bei einer Übereinstimmung der Merkmale aus dem modifizierten Code mittels einer Rechenvorschrift einen Code berechnet, an den für Benutzer unzugänglichen Teil des Systems übertragen und dort mittels des gespeicherten Zugangsberechtigungscodes geprüft wird.

Die erfindungsgemäße Vorrichtung zum Prüfen einer Zugangsberechtigung zu einem System umfaßt im einzelnen eine erste Speichereinheit, in der ein Zugangsberechtigungscode gespeichert ist und die für Benutzer nicht zugänglich ist, eine zweite Speichereinheit, in der ein modifizierter Code, der sich von dem Zugangsberechtigungscode unterscheidet, und biologische Merkmale gespeichert sind, eine Eingabeeinheit zur Eingabe und Erfassung von biologischen Merkmalen eines Benutzers, eine erste Vergleichereinheit, die mit der Eingabeeinheit und der zweiten Speichereinheit verbunden ist, zum Vergleichen der erfaßten biologischen Merkmale mit den gespeicherten biologischen Merkmalen und zum Ausgeben eines Zugangsberechtigungssignals, falls die mittels der Eingabeeinheit erfaßten biologischen Merkmale mit den in der zweiten Speichereinheit gespeicherten biologischen Merkmalen übereinstimmen, und eine Recheneinheit, die mit der ersten Vergleichereinheit, der zweiten Speichereinheit und einer zweiten Speichereinheit verbunden ist, zum Berechnen eines Codes aus dem modifizierten Code mittels einer Rechenvorschrift abhängig von dem Empfang des Zugangsberechtigungssignals von der ersten Vergleichereinheit und zum Übertragen des berechneten Codes an die zweite Vergleichereinheit, wobei die zweite Vergleichereinheit mit der ersten Speichereinheit verbunden ist und den berechneten und von der Recheneinheit übertragenen Code mit dem in der ersten Speichereinheit gespeicherten Zugangsberechtigungscode vergleicht und bei einer Übereinstimmung die Zugangsberechtigung für die Vorrichtung erteilt.

Vorteilhaft an dem erfindungsgemäßen Verfahren bzw. der erfindungsgemäßen Vorrichtung ist, daß eine biometrische Identifikation in Verbindung mit einem System möglich gemacht wird, das herkömmliche, in einem für Benutzer unzugänglichen Teil des System gespeicherte Zugangsberechtigungscodes verwendet. Damit kann die Erfindung besonders einfach bei bereits bestehenden Systemen angewendet werden, ohne Standards zu verändern.

In einer Ausbildung der Erfindung wird der Code mittels der Rechenvorschrift in Abhängigkeit von dem modifizierten Code und zumindest einem Teil der biologischen Merkmale berechnet. Vorteilhaft an dieser Ausgestaltung ist, daß für Dritte, die sich unberechtigt Zugang zu dem System verschaffen wollen, die Berechnung des Codes besonders schwierig gestaltet wird, da ohne die Kenntnis der biologischen Merkmale des berechtigten Benutzers der Code nicht berechnet werden kann.

In einer Ausbildung der Erfindung ist das System ein Mobiltelefon mit einer SIM-Karte, wobei der Zugangsberechtigungscode vorteilhafterweise verschlüsselt auf der SIM-Karte gespeichert ist und die zu prüfenden biologischen Merkmale sowie der modifizierte Code in einem Festwertspeicher des Mobiltelefons gespeichert sind. Vorteilhaft an dieser Ausbildung für Mobiltelefone ist, daß das Mobiltelefon weiterhin dem GSM-Standard genügt, da der Zugangsberechtigungscode, d. h. die PIN-Nummer, nicht in einem Speicher des Mobiltelefons selbst gespeichert ist, sondern nur in der SIM-Karte. Der Festwertspeicher des Mobiltelefons enthält einzig den modifizierten Code, der für einen unberechtigten Dritten nicht verwertbar ist.

In einer weiteren Ausbildung der Erfindung umfaßt das System einen Computer und eine externe Einheit, die über eine Schnittstelle miteinander kommunizieren, wobei die Zugangsberechtigung eines Benutzers, der über den Computer um Zugang zu der externen Einheit nachsucht, geprüft wird. In diesem Fall kann der erste Speicher, in dem der Zugangsberechtigungscode gespeichert ist, in der externen Einheit vorgesehen sein, die für den Benutzer nicht zugänglich ist. Beispielsweise ist der erste Speicher der Speicher einer Bank. Der zweite Speicher, der die zu prüfenden biologischen Merkmale und den modifizierten Code enthält, kann der Festwertspeicher des Computers selbst sein. Auch in diesem Fall muß die herkömmliche Prüfung der Zugangsberechtigung über PIN-Codes nicht verändert werden, obwohl die Authentifikation des Benutzers über biologische Merkmale erfolgt.

Die biologischen Merkmale können aus dem Fingerabdruck oder aus der Iris eines Auges eines Benutzers gewonnen werden.

Im folgenden werden Ausführungsbeispiele der Erfindung unter Bezugnahme auf die Zeichnungen näher erläutert.
Fig. 1 zeigt ein schematisches Bild eines Ausführungsbeispiels der Erfindung, und
Fig. 2 zeigt ein Flußdiagramm zur Erläuterung eines Ausführungsbeispiels der Erfindung.

Ein Ausführungsbeispiel der Erfindung wird mit Bezug zu Fig. 1 erläutert.

Die Vorrichtung ist in zwei Teile unterteilt. Ein erster Teil 8 ist für einen Benutzer unzugänglich bzw. sehr schwer zugänglich. Beispielsweise kann dieser Teil die SIM-Karte eines Mobiltelefons oder der Zentralcomputer einer Bank sein.

Der zweite Teil 7 der Vorrichtung ist für einen Benutzer leichter zugänglich. Beispielsweise ist dieser Teil ein Mobiltelefon oder ein Computer, der über das Internet mit externen Diensten kommuniziert.

Der zweite Teil 7 weist eine Eingabeeinheit 1 auf, über die biologische Merkmale erfaßt und so umgesetzt werden können, daß sie mit gespeicherten Merkmalen verglichen werden können. Beispielsweise ist die Eingabeeinheit 1 ein Fingerabdruckdetektor oder ein Detektor für die Iris eines Auges.

Ferner weist der Teil 7 eine Speichereinheit 2 auf, in der bei der Initialisierung der Vorrichtung die biologischen Merkmale, die von der Eingabeeinheit 1 erfaßt werden, als Daten gespeichert sind. Des weiteren wird bei der Initialisierung der Vorrichtung ein modifizierter Code in der Speichereinheit 2 oder in einer separat von dieser Speichereinheit 2 vorgesehen Speichereinheit gespeichert.

Eine Vergleichereinheit 3 ist sowohl mit der Eingabeeinheit 1 als auch mit der Speichereinheit 2 verbunden. Von der Eingabeeinheit 1 werden die erfaßten biologischen Merkmale an die Vergleichereinheit 3 übertragen und dort mit den gespeicherten Merkmalen, die die Vergleichereinheit 3 von der Speichereinheit 2 erhält, verglichen. Falls dieser Vergleich positiv ausfällt, d. h. falls die erfaßten biologischen Merkmale mit den gespeicherten Merkmalen übereinstimmen, überträgt die Speichereinheit 3 ein Signal an eine Recheneinheit 4.

Nach Empfang dieses Signals von der Vergleichereinheit 3 berechnet die Recheneinheit 4 aus dem in der Speichereinheit 2 gespeicherten modifizierten Code und vorzugsweise zumindest einigen biologischen Merkmalen, die von der Eingabeeinheit erfaßt worden sind, einen an den für Benutzer unzugänglichen Teil 8 zu übermittelnden Code.

Somit ersetzen die Einrichtungen 1 bis 4 der erfindungsgemäßen Vorrichtung die direkte Eingabe beispielsweise eines PIN-Codes über eine Eingabeeinheit. Aus diesem Grund können die nachfolgenden Einrichtungen der Vorrichtung, d. h. insbesondere die Vorrichtungen, die in dem für Benutzer unzugänglichen Teil 8 der Vorrichtung vorgesehen sind, im Vergleich zu herkömmlichen Vorrichtungen unverändert bleiben. Dies bedeutet, daß ein für diesen Teil 8 gesetzter Standard nicht verändert werden muß.

Die Recheneinheit 4 übermittelt den von ihr berechneten Code an eine zweite Vergleichereinheit 5. Diese vergleicht den berechneten Code mit dem in der Speichereinheit 6 gespeicherten Zugangsberechtigungscode. Beispielsweise kann dieser Zugangsberechtigungscode die PIN-Nummer sein, die in der SIM-Karte gespeichert ist. Wird in der Vergleichereinheit 5 eine Übereinstimmung zwischen dem berechneten Code und dem in der Speichereinheit 6 gespeicherten Zugangsberechtigungscode festgestellt, gibt die Vergleichereinheit 5 über die Leitung 9 ein Zugangsberechtigungssignal aus. Durch dieses Zugangsberechtigungssignal wird dem System, das die erfindungsgemäße Vorrichtung enthält, mitgeteilt, daß der Benutzer, der biometrisch über die Eingabeeinheit erfaßt worden ist, berechtigt ist.

Mit Bezug zu Fig. 2 wird das erfindungsgemäße Verfahren erläutert.

Zuerst wird im Schritt 10 der Zugangsberechtigungscode in einem für Benutzer unzugänglichen bzw. schwer zugänglichen Teil des Systems gespeichert. Ferner wird in einem anderen Teil des Systems, der für Benutzer leichter zugänglich ist, im Schritt 11 ein modifizierter Code und im Schritt 12 biologische Merkmale gespeichert. Die Schritte 10 bis 12 werden bei der Initialisierung ausgeführt.

Im folgenden soll nun die Zugangsberechtigung eines Benutzers zu einem System geprüft werden. Hierzu werden im Schritt 13 biologische Merkmale des Benutzers erfaßt. Daraufhin werden im Schritt 14 die erfaßten biologischen Merkmale mit den im voraus im Schritt 12 gespeicherten biologischen Merkmalen verglichen. Fällt der Vergleich negativ aus, d. h. daß festgestellt wird, daß die erfaßten biologischen Merkmale mit den gespeicherten Merkmalen nicht übereinstimmen, kehrt das Verfahren zu Schritt 13 zurück, und eine Zugangsberechtigung wird nicht erteilt.

Falls der Vergleich im Schritt 14 positiv ausfällt, d. h. falls die erfaßten biologischen Merkmale mit den im voraus gespeicherten biologischen Merkmalen übereinstimmen, wird aus dem im Schritt 11 gespeicherten modifizierten Code mittels einer Rechenvorschrift ein Code berechnet. Vorzugsweise wird der Code in Abhängigkeit von dem gespeicherten modifizierten Code und den erfaßten biologischen Merkmalen eines Benutzers berechnet. Dieser berechnete Code wird dann im Schritt 16 an den für Benutzer unzugänglichen Teil des Systems übertragen. Dort wird dieser berechnete Code dann im Schritt 17 auf herkömmliche Weise geprüft und im Schritt 18 dann die Zugangsberechtigung erteilt.

## Patentansprüche

1. Verfahren zum Prüfen einer Zugangsberechtigung zu einem System,
**dadurch gekennzeichnet,**
**daß** in dem System im voraus ein modifizierter Code, der sich von dem in einem für Benutzer unzugänglichen oder zumindest schwer zugänglichen Teils des Systems gespeicherten Zugangsberechtigungscode unterscheidet, gespeichert wird (11),
**daß** biologische Merkmale eines Benutzers erfaßt (13) und mit in dem System gespeicherten Merkmalen verglichen werden (14) und
**daß** bei einer Übereinstimmung der Merkmale aus dem modifizierten Code mittels einer Rechenvorschrift ein Code berechnet (15), an den für Benutzer unzugänglichen Teil des Systems übertragen (16) und dort mittels des gespeicherten Zugangsberechtigungscodes geprüft wird (18).

2. Verfahren gemäß Anspruch 1,
**dadurch gekennzeichnet,**
**daß** der Code mittels der Rechenvorschrift in Abhängigkeit von dem modifizierten Code und zumindest eines Teils der erfaßten biologischen Merkmale berechnet wird.

3. Verfahren gemäß Anspruch 1 oder 2,
**dadurch gekennzeichnet,**
**daß** das System ein Mobiltelefon mit einer SIM-Karte ist.

4. Verfahren gemäß Anspruch 3,
**dadurch gekennzeichnet,**
**daß** der Zugangsberechtigungscode auf der SIM-Karte gespeichert wird und der modifizierte Code sowie die Merkmale in einem Festwertspeicher des Mobiltelefons gespeichert werden.

5. Verfahren gemäß Anspruch 4,
**dadurch gekennzeichnet,**
**daß** der Zugangsberechtigungscode verschlüsselt auf der SIM-Karte gespeichert wird.

6. Verfahren gemäß Anspruch 1 oder 2,
**dadurch gekennzeichnet,**
**daß** das System einen Computer und eine externe Einheit umfaßt, die über eine Schnittstelle miteinander kommunizieren, wobei die Zugangsberechtigung eines Benutzers, der über den Computer um Zugang zu der externen Einheit nachsucht, geprüft wird.

7. Verfahren gemäß Anspruch 6,
**dadurch gekennzeichnet,**
**daß** der Zugangsberechtigungscode in der externen Einheit gespeichert wird (10) und der modifizierte Code und die Merkmale im Computer gespeichert werden (11, 12).

8. Verfahren gemäß einem der vorstehenden Ansprüche,
**dadurch gekennzeichnet,**
**daß** die biologischen Merkmale aus dem Fingerabdruck eines Benutzers gewonnen werden.

9. Verfahren gemäß einem der Ansprüche 1 bis 7,
**dadurch gekennzeichnet,**
**daß** die biologischen Merkmale aus der Iris eines Auges eines Benutzers gewonnen werden.

10. Vorrichtung zum Prüfen einer Zugangsberechtigung zu einem System, umfassend:
- eine erste Speichereinheit (6), in der ein Zugangsberechtigungscode gespeichert ist und die für Benutzer nicht oder schwer zugänglich ist,
- eine zweite Speichereinheit (2), in der ein modifizierter Code, der sich von dem Zugangsberechtigungscode unterscheidet, und biologische Merkmale gespeichert sind,
- eine Eingabeeinheit (1) zur Eingabe und Erfassung von biologischen Merkmalen eines Benutzers,
- eine erste Vergleichereinheit (3), die mit der Eingabeeinheit (1) und der zweiten Speichereinheit (3) verbunden ist, zum Vergleichen der erfaßten biologischen Merkmale mit den gespeicherten biologischen Merkmalen und zum Ausgeben eines Zugangsberechtigungssignals, falls die mittels der Eingabeeinheit (1) erfaßten biologischen Merkmale mit den in der zweiten Speichereinheit (2) gespeicherten biologischen Merkmalen übereinstimmen, und
- eine Recheneinheit (4), die mit der ersten Vergleichereinheit (3), der zweiten Speichereinheit (2) und einer zweiten Vergleichereinheit (5) verbunden ist, zum Berechnen eines Codes aus dem modifizierten Code mittels einer Rechenvorschrift abhängig von dem Empfang des Zugangsberechtigungssignals von der ersten Vergleichereinheit (3) und zum Übertragen des berechneten Codes an die zweite Vergleichereinheit (5),
- wobei die zweite Vergleichereinheit (5) mit der ersten Speichereinheit (6) verbunden ist und dem berechneten und von der Recheneinheit (4) übertragenen Code mit dem in der ersten Speichereinheit (6) gespeicherten Zugangsberechtigungscode vergleicht und bei einer Übereinstimmung die Zugangsberechtigung für die Vorrichtung erteilt.

11. Vorrichtung nach Anspruch 10,
**dadurch gekennzeichnet,**
**daß** das System ein Mobiltelefon mit SIM-Karte ist.

12. Vorrichtung gemäß Anspruch 11,
**dadurch gekennzeichnet,**
**daß** der erste Speicher (6) auf der SIM-Karte vorgesehen ist und der zweite Speicher (2) ein Festwertspeicher des Mobiltelefons ist.

13. Vorrichtung gemäß Anspruch 12,
**dadurch gekennzeichnet,**
**daß** der Zugangsberechtigungscode verschlüsselt auf der SIM-Karte gespeichert ist.

14. Vorrichtung gemäß Anspruch 10,
**dadurch gekennzeichnet,**
**daß** das System einen Computer und eine externe Einheit umfaßt, die über eine Schnittstelle miteinander kommunizieren.

15. Vorrichtung gemäß Anspruch 14,
**dadurch gekennzeichnet,**
**daß** der erste Speicher (6) in der externen Einheit vorgesehen ist und der zweite Speicher (2) ein Festwertspeicher des Computers ist.

16. Vorrichtung gemäß einem der Ansprüche 10 bis 15,
**dadurch gekennzeichnet,**
**daß** die biologischen Merkmale aus dem Fingerabdruck eines Benutzers gewonnen sind.

17. Vorrichtung gemäß einem der Ansprüche 10 bis 15,
**dadurch gekennzeichnet,**
**daß** die biologischen Merkmale aus der Iris eines Auges eines Benutzers gewonnen sind.

## Claims

1. Method for checking access authorization for a system,
**characterized**
**in that** a modified code which is different than the access authorization code stored in a part of the system which users cannot access or at least have difficulty accessing is stored (11) in the system in advance,
**in that** biological features of a user are detected (13) and are compared (14) with features stored in the system, and
**in that**, if the features match, a computation rule is used to calculate (15) a code from the modified code, the calculated code is transmitted (16) to the part of the system which users cannot access, and there it is checked (18) using the stored access authorization code.

2. Method according to Claim 1,
**characterized**
**in that** the code is calculated using the computation rule on the basis of the modified code and at least some of the detected biological features.

3. Method according to Claim 1 or 2,
**characterized**
**in that** the system is a mobile telephone with a SIM card.

4. Method according to Claim 3,
**characterized**
**in that** the access authorization code is stored on the SIM card, and the modified code and the features are stored in a read only memory of the mobile telephone.

5. Method according to Claim 4,
**characterized**
**in that** the access authorization code is stored on the SIM card in encrypted form.

6. Method according to Claim 1 or 2,
**characterized**
**in that** the system comprises a computer and an external unit which communicate with one another via an interface, in the course of which the access authorization of a user using the computer to request access to the external unit is checked.

7. Method according to Claim 6,
**characterized**
**in that** the access authorization code is stored (10) in the external unit, and the modified code and the features are stored (11, 12) in the computer.

8. Method according to one of the preceding claims,
**characterized**
**in that** the biological features are obtained from the fingerprint of a user.

9. Method according to one of claims 1 to 7,
**characterized**
**in that** the biological features are obtained from the iris of an eye of a user.

10. Apparatus for checking access authorization for a system, comprising:
- a first memory unit (6), which stores an access authorization code and which users cannot access or have difficulty accessing,
- a second memory unit (2), which stores a modified code, which is different than the access
authorization code, and biological features,
- an input unit (1) for entering and detecting biological features of a user,
- a first comparator unit (3), which is connected to the input unit (1) and the second memory unit (3), for comparing the detected biological features with the stored biological features and for outputting an access authorization signal if the biological features detected by means of the input unit (1) match the biological features stored in the second memory unit (2), and
- a processor (4), which is connected to the first comparator unit (3), to the second memory unit (2) and to a second comparator unit (5), for calculating a code from the modified code using a computation rule on the basis of reception of the access authorization signal from the first comparator unit (3) and for transmitting the calculated code to the second comparator unit (5),
- the second comparator unit (5) being connected to the first memory unit (6) and comparing the calculated code transmitted by the processor (4) with the access authorization code stored in the first memory unit (6) and, if there is a match, granting the access authorization for the apparatus.

11. Apparatus according to Claim 10,
**characterized**
**in that** the system is a mobile telephone with a SIM card.

12. Apparatus according to Claim 11,
**characterized**
**in that** the first memory (6) is provided on the SIM card, and the second memory (2) is a read only memory of the mobile telephone.

13. Apparatus according to Claim 12,
**characterized**
**in that** the access authorization code is stored on the SIM card in encrypted form.

14. Apparatus according to Claim 10,
**characterized**
**in that** the system comprises a computer and an external unit which communicate with one another via an interface.

15. Apparatus according to Claim 14,
**characterized**
**in that** the first memory (6) is provided in the external unit, and the second memory (2) is a read only memory of the computer.

16. Apparatus according to one of Claims 10 to 15,
**characterized**
**in that** the biological features are obtained from the fingerprint of a user.

17. Apparatus according to one of Claims 10 to 15,
**characterized**
**in that** the biological features are obtained from the iris of an eye of a user.

## Revendications

1. Procédé pour la vérification d'une autorisation d'accès à un système, **caractérisé en ce qu'**un code modifié, qui se distingue du code d'autorisation d'accès mémorisé dans une partie du système non accessible ou au moins difficilement accessible à l'utilisateur, est mémorisé (11) dans le système, **en ce que** les caractéristiques biologiques d'un utilisateur sont saisies (13) et sont comparées (14) aux caractéristiques mémorisées dans le système, et **en ce qu'**en cas de concordance entre les caractéristiques, un code est calculé (15) au moyen d'un algorithme de calcul à partir du code modifié et est transmis (16) à la partie du système non accessible à l'utilisateur pour y être vérifié (18) au moyen du code d'autorisation d'accès mémorisé.

2. Procédé selon la revendication 1, **caractérisé en ce que** le code est calculé au moyen de l'algorithme de calcul en fonction du code modifié et d'au moins une partie des caractéristiques biologiques saisies.

3. Procédé selon la revendication 1 ou 2, **caractérisé en ce que** le système est un téléphone mobile doté d'une carte SIM.

4. Procédé selon la revendication 3, **caractérisé en ce que** le code d'autorisation d'accès est mémorisé sur la carte SIM, le code modifié ainsi que les caractéristiques étant mémorisés dans une mémoire à valeurs fixes du téléphone mobile.

5. Procédé selon la revendication 4, **caractérisé en ce que** le code d'autorisation d'accès est mémorisé sous forme cryptée sur la carte SIM.

6. Procédé selon la revendication 1 ou 2, **caractérisé en ce que** le système comprend un ordinateur et une unité externe qui communiquent l'un avec l'autre par l'intermédiaire d'une interface, l'autorisation d'accès à un utilisateur qui tente d'accéder à l'ordinateur par l'unité externe étant vérifiée.

7. Procédé selon la revendication 6, **caractérisé en ce que** le code d'autorisation d'accès est mémorisé (10) dans l'unité externe, le code modifié et les caractéristiques étant mémorisés (11, 12) dans l'ordinateur.

8. Procédé selon l'une des revendications précédentes, **caractérisé en ce que** les caractéristiques biologiques sont obtenues à partir de l'empreinte digitale d'un utilisateur.

9. Procédé selon l'une des revendications 1 à 7, **caractérisé en ce que** les caractéristiques biologiques sont obtenues sur l'iris de l'oeil d'un utilisateur.

10. Procédé pour vérifier une autorisation d'accès à un système, comprenant:
- une première unité de mémoire (6) qui est non accessible ou difficilement accessible à des utilisateurs et dans laquelle un code d'autorisation d'accès est mémorisé,
- une deuxième unité de mémoire (2) dans laquelle sont mémorisés un code modifié qui se distingue du code d'autorisation d'accès et des caractéristiques biologiques,
- une unité d'introduction (1) pour l'introduction et la saisie de caractéristiques biologiques d'un utilisateur,
- une première unité de comparaison (3) qui est reliée à l'unité d'introduction (1) et à la deuxième unité de mémoire (3), pour comparer les caractéristiques biologiques saisies aux caractéristiques biologiques et pour délivrer un signal d'autorisation d'accès au cas où les caractéristiques biologiques saisies au moyen de l'unité d'introduction (1) concordent avec les caractéristiques biologiques mémorisées dans la deuxième unité de mémoire (2), et
- une unité de calcul (4) qui est reliée à la première unité de comparaison (3), à la deuxième unité de mémoire (2) et à une deuxième unité de comparaison (5), pour le calcul d'un code à partir des codes modifiés au moyen d'un algorithme de calcul en fonction de la réception du signal d'autorisation d'accès depuis la première unité de comparaison (3) et pour transférer le code calculé à la deuxième unité de comparaison (5),
- la deuxième unité de comparaison (5) étant reliée à la première unité de mémoire (6), comparant le code calculé et transmis par l'unité de calcul (4) au code d'autorisation d'accès mémorisé dans la première unité de mémoire (6) et accordant l'autorisation d'accès au dispositif en cas de concordance.

11. Dispositif selon la revendication 10, **caractérisé en ce que** le système est un téléphone mobile avec carte SIM.

12. Dispositif selon la revendication 11, **caractérisé en ce que** la première mémoire (6) est prévue sur la carte SIM et la deuxième mémoire (2) est une mémoire à valeurs fixes du téléphone mobile.

13. Dispositif selon la revendication 12, **caractérisé en ce que** le code d'autorisation d'accès est mémorisé sous forme cryptée sur la carte SIM.

14. Dispositif selon la revendication 10, **caractérisé en ce que** le système comprend un ordinateur et une unité externe qui communiquent l'un avec l'autre par l'intermédiaire d'une interface.

15. Dispositif selon la revendication 14, **caractérisé en ce que** la première mémoire (6) est prévue dans l'unité externe, la deuxième mémoire (2) étant une mémoire à valeurs fixes de l'ordinateur.

16. Dispositif selon l'une des revendications 10 à 15, **caractérisé en ce que** les caractéristiques biologiques sont obtenues à partir de l'empreinte digitale d'un utilisateur.

17. Dispositif selon l'une des revendications 10 à 15, **caractérisé en ce que** les caractéristiques biologiques sont obtenues sur l'iris de l'oeil d'un utilisateur.
